# EUROPÄISCHE PATENTSCHRIFT

(11) **EP 3 145 275 B1**
(45) Veröffentlichungstag und Bekanntmachung des Hinweises auf die Patenterteilung: **20.04.2022**
(21) Anmeldenummer: 15185774.5
(22) Anmeldetag: 18.09.2015
(51) Int. Cl.: H05B 6/10, H01J 27/18, H05B 6/36, F03H 1/00

(54) **INDUKTIONSHEIZSPULE**
INDUCTION HEATING COIL
BOBINE DE CHAUFFAGE A INDUCTION

(43) Veröffentlichungstag der Anmeldung: 22.03.2017
(73) Patentinhaber: Technische Hochschule Mittelhessen, 35390 Giessen (DE)
(72) Erfinder: VOLKMAR, Chris, 37247 Grossalmerode (DE); RICKLEFS, Ubbo, 35625 Hüttenberg (DE)
(74) Vertreter: Stumpf, Peter

(56) Entgegenhaltungen:
- EP-A2- 0 261 338
- EP-A2- 1 662 848
- WO-A1-2015/025022
- DE-A1- 2 053 929

## Beschreibung

Die vorliegende Erfindung betrifft ein Radiofrequenz-Ionentriebwerk (RIT) mit einer verbesserten Induktionsheizspule, zum Heizen von Niedertemperaturplasmen.

### Stand der Technik

Elektromagnetische Spulen sind in der Elektrotechnik Wicklungen und Wickelgüter, die geeignet sind, ein Magnetfeld zu erzeugen oder zu detektieren. Sie sind dabei oftmals Teil eines elektrischen Bauelementes oder Gerätes, wie beispielsweise eines Transformators, Relais, Elektromotors oder Lautsprechers. Ein wichtiges Anwendungsfeld von Spulen ist der Bereich des induktiven Heizens von elektrisch leitfähigen Materialien. Spulen umfassen üblicherweise mindestens eine Wicklung eines Stromleiters. Dieser besteht beispielsweise aus Draht, Kupferlackdraht, versilbertem Kupferdraht oder Hochfrequenzlitze. Spulen sind oftmals auf einen Spulenkörper (Spulenträger) gewickelt. Der Spulenkörper kann entweder massiv oder hohl sein. Hohle Spulenkörper können einen Kern aus einem anderen Material (z.B. aus einem weichmagnetischen Material) umfassen. Die Windungsanordnung und -form, der Drahtdurchmesser, das Wickel- und das Kernmaterial legen den Wert der Induktivität und weitere (Güte-)Eigenschaften der Spule fest.

Das Wirkprinzip von Spulen basiert darauf, dass wenn diese vom elektrischen Wechselstrom durchflossen werden, sich in ihrem Inneren ein magnetisches Feld B aufbaut. Dieses bewirkt ein elektrisches Feld E, welches eine Beschleunigung der Ladungsträger im Spuleninneren bewirkt. Dieses Feld umfasst im Wesentlichen die zwei Komponenten E_{ϕ} und E_{z}, wenn es sich bei der Spule um eine Zylinderspule handelt. Die erste Komponente E_{ϕ} bewirkt, dass die Ladungsträger auf einer Kreisbahn senkrecht zur Spulenhauptachse beschleunigt werden. Die Spulenhauptachse wird auch als z-Achse bezeichnet. Die Ebene dieser senkrecht zur Spulenhauptachse wird dabei auch als in der Azimutalebene bezeichnet. Die zweite Komponente E_{z} bewirkt eine Beschleunigung der Ladungsträger entlang der Spulenhauptachse.

Die elektrischen Eigenschaften von Spulen werden stark durch die Art und Weise bestimmt, wie der elektrische Leiter aus dem sie bestehen aufgewickelt ist. Wichtig ist hierbei die dabei entstehende geometrische Struktur aus einer oder mehreren Windungen oder Lagen. Diese Struktur wird auch als Wicklung bezeichnet.

In langen Spulen (Fig.1), deren Länge I üblicherweise mindestens um einen Faktor 10 größer ist als ihr Durchmesser, verlaufen die Feldlinien des Magnetfeldes der Spule im Wesentlichen parallel. Daraus folgt, dass das aus dem Magnetfeld resultierende elektrische Feld, im Wesentlichen nur eine Komponente E_{ϕ} umfasst. Die Komponente E_{z} und damit die Beschleunigung entlang der Spulenhauptachse kann dadurch vernachlässig werden. Daraus folgt, dass die Ladungsträger auf einer festen Kreisbahn beschleunigt werden und sich nicht in einer schraubenförmigen Bewegung in Richtung Spulenende bewegen.

In vielen Anwendungsfällen gilt diese Idealisierung nicht. In diesen Fällen kann die Komponente E_{z} des elektrischen Feldes nicht vernachlässig werden. Dies gilt insbesondere für kurze Spulen, deren Länge nicht wesentlich größer ist als ihr Durchmesser. Diese umfassen oftmals nur wenige Windungen. In diesen Fällen erfahren Ladungsträger im Inneren der Spule auch eine Beschleunigung entlang der z-Achse. (Fig. 3) Verursacht wird das E-Feld in Richtung der z-Achse durch die spiralförmige Wicklung der Spule. Die Stromrichtung in der Wicklung bekommt durch die Spulensteigung auch eine z-Komponente. Betrachtet man nur diese z-Komponente und fasst man für diese Stromrichtung in z-Richtung die Spule als Hohlrohr auf, das über den Umfang gleichmäßig bestromt wird, dann wird das B-Feld senkrecht zur Stromrichtung im Inneren dieses Rohres zu null, wohingegen es außen mit dem Abstand r gemäß 1/r schnell abfällt. Bei einem oszillierenden Strom würde das E-Feld in z-Richtung senkrecht zu diesem B-Feld entstehen. Da das B-Feld aber null ist, würde auch das E-Feld in z-Richtung zu null. Die Abweichung von diesem Idealfall entsteht dadurch, dass zu einem Leiterelement auf der einen Seite der Spule gespiegelt an der z-Achse kein Leiterelement auf der anderen Seite der z-Achse gegenübersteht. Das gespiegelte Leiterelement ist durch die Steigung versetzt gegen das betrachtete Leiterelement. Die Steigung führt damit im Inneren der Spule zu einem kleinen E-Feld in Richtung der z-Achse. Außerhalb der Spule ist das E-Feld in Richtung der z-Achse dagegen erheblich größer.

Spulen, die als Induktionsheizspulen dienen, umfassen üblicherweise nur wenige Wicklungen und sind als kurz anzusehen. Das bedeutet, dass Ladungsträger im Spuleninneren üblicherweise eine nicht zu vernachlässigende Beschleunigung in z-Richtung erfahren. Besteht das zu erhitzende Material im Spuleninneren aus kondensierter Materie d.h. es liegt als Feststoff oder Flüssigkeit vor, ist die Beschleunigung entlang der z-Achse irrelevant, da die Ladungsträger dieser Materialien die Spule nicht verlassen können.

Dies ist nicht der Fall, wenn Plasmen, insbesondere auch Niedertemperaturplasmen induktiv erzeugt und erhitzt werden. Hier sind die Ladungsträger frei beweglich. Dies ist beispielsweise bei Radiofrequenz-Ionentriebwerken (RIT) der Fall.

Hier können die Ladungsträger die Induktionsheizspule verlassen und damit dem Heizprozess verloren gehen.

Beispielsweise ist in der EP 1 662 848 A2 eine Spule mit mehreren Wicklungen gezeigt, wobei zwischen den Wicklungen ein Spalt gebildet ist, in dem sich die elektrischen Felder der einzelnen Wicklungen so überlagern, dass die Ladungsträger in diesem Spalt beschleunigt werden. Da das Plasma bei dieser Anordnung für die innere Spule in deren Außenbereich erzeugt wird, erzeugt insbesondere die innere Spule ein kräftiges E-Feld in Richtung der z-Achse. Im Inneren einer idealen Spule verschwindet das E-Feld in Richtung der z-Achse. Deshalb hat die äußere Spule nur einen geringen Einfluss auf das resultierende E-Feld entlang der z-Achse. Die z-Komponente des E-Feldes, das von der äußeren Spule durch dessen Steigung verursacht wird, ist vernachlässigbar gegen die z-Komponente des E-Feldes, das von der inneren Spule im Spalt verursacht wird. Dadurch sinkt der Wirkungsgrad eines Heizprozesses. Bislang wird der Einfluss der entlang der Spulenhauptachse entweichenden und damit nicht zur Heizung beitragenden Ladungsträger durch eine Erhöhung der eingespeisten elektromagnetischen Energie gelöst. Diese Lösung ist aber energieaufwändig und senkt die Effizienz der Induktionsheizspule.

### Aufgabe

Hiervon ausgehend liegt der Erfindung die Aufgabe zugrunde, ein Radiofrequenz-lonentriebwerk (RIT) mit einer verbesserten Induktionsheizspule zum induktiven Heizen bereitzustellen, welche eine verringerte Beschleunigung der in ihr befindlichen Ladungsträger entlang der z-Achse aufweist.

### Lösung der Aufgabe

Gelöst wird diese Aufgabe durch eine Vorrichtung mit den Merkmalen des Anspruchs 1. Vorteilhafte Ausführungsformen und Weiterbildungen der vorliegenden Erfindung ergeben sich aus den Unteransprüchen.

Die Induktionsheizspule des erfindungsgemäßen Radiofrequenz-Ionentriebwerks (RIT) weist eine erste innere Wicklung W₁ und wenigstens eine weitere äußere Wicklung W₂ auf. Dabei weist die innere Wicklung W₁ einen Radius r₁ und die äußeren Wicklung W₂, einen Radius r₂ auf (Fig. 3). r₁ ist dabei kleiner als r₂. Weiterhin liegt die innere Wicklung W₁ innerhalb der äußeren Wicklung W₂. Die Wicklungen W₁ und W₂ sind an einer Stelle 100 an einem Ende der Spule verbunden, sodass an dieser Stelle 100 ein Stromfluss i durch die Spule seine axiale Richtung in z-Richtung wechselt. Im Spuleninneren überlagern sich die z-Komponenten der elektrischen Felder der ersten Wicklung W₁ und der zweiten Wicklung W₂ gegenläufig, so dass die Ladungsträger im Spuleninneren eine verringerte Beschleunigung entlang der z-Achse aufweisen.

Das bewirkt, dass sich die Komponenten E_{z} und E_{-z} des resultierenden elektrischen Feldes entlang der z-Achse aufheben. Durch die Überlagerung der Ströme an jeder Stelle, wird zudem eine größere Feldstärke E_{ϕ} bewirkt. Das heißt zum einen, dass weniger Ladungsträger beim induktiven Heizen die Spule entlang der z-Achse verlassen und zum anderen, dass mit derselben Stromstärke eine höhere Heizleistung erreicht wird.

Die Radien r₁ und r₂ der Wicklungen W₁ und W₂ liegen bei bevorzugt 10 mm bis 100 mm.

Die Länge der Induktionsheizspule beträgt bevorzugt zwischen 10 mm und 100 mm.

Die Windungszahl N der Wicklungen W₁ und W₂ der Induktionsheizspule liegt vorzugsweise bei 3 bis 20, besonders bevorzugt bei 5 bis10. Spulen mit kleineren Windungszahlen weisen eine größere z-Komponente des resultierenden elektrischen Feldes auf. Bei größeren Windungszahlen sinkt durch den größeren elektrischen Widerstand der Wirkungsgrad der Induktionsheizspule.

In besonders vorteilhaften Ausführungsarten des erfindungsgemäßen Radiofrequenz-lonentriebwerks (RIT) weist deren Induktionsheizspule w eine rechteckige, runde oder ellipsoide Form auf. Das erlaubt eine Anpassung der Spule an den Spulenkörper. Des Weiteren führt so eine regelmäßige Form der Spule zu einem homogeneren Feld im Spuleninneren.

Eine Verwendung der Induktionsheizspule des erfindungsgemäßen Radiofrequenz-lonentriebwerks (RIT) liegt in induktiv oder induktiv-kapazitiv angeregten lonen- oder Elektronenquellen. Hier dient sie der Einkopplung von elektromagnetischer Energie.

Bei diesen Quellen befinden sich ein Gas (z.B. Xenon) und hochfrequent anzuregende Elektronen innerhalb eines isolierten Gefäßes, des Entladungsgefäßes. Um das Entladungsgefäß ist eine Induktionsheizspule zur Einspeisung einer zur

Plasma-Anregung notwendigen Hochfrequenz-Energie gewickelt. Aus dem Stromfluss in der Spule resultiert ein Magnetfeld, welches im Sinne der elektromagnetischen Induktion ein elektrisches Feld bewirkt, welches Elektronen im Spuleninneren beschleunigt. Diese Elektronen stoßen nun auf die im Entladungsgefäß befindlichen Gasatome oder Gasmoleküle und ionisieren diese.

Durch die Dämpfung der elektrischen Feldkomponente, die parallel zur z-Achse wirkt, wird das induktiv-gekoppelte Plasma effizienter geheizt, da verhältnismäßig mehr Feldenergie in die azimutale Ebene induziert wird und nicht durch die Beschleunigung entlang der z-Achse verloren geht. Dies führt dazu, dass die durch die elektrischen Felder beschleunigten Elektronen auf Spiralbahnen gezwungen werden, deren axiale Steigung immer geringer wird. Letzteres bewirkt, dass ein größerer Anteil der beschleunigten Elektronen innerhalb der Spule bleibt und bei der Heizung des Plasmas mitwirkt.

Bei einem Radiofrequenz-Ionen-Triebwerk befindet sich ein hochfrequent anzuregendes Plasma innerhalb eines isolierten Gefäßes, des sog. Entladungsgefäßes. Um das Entladungsgefäß ist eine oft auch als Koppelspule bezeichnete Induktionsheizspule zur Einspeisung einer zur Plasma-Anregung notwendigen Energie gewickelt. Das Plasma befindet sich damit innerhalb der Spule. Wenn ein lonentriebwerk die erfindungsgemäße Induktionsspule umfasst, ist sie effizienter, da nahezu alle Elektronen in der Plasmaentladung zur Erhaltung dieser beitragen, da sie gehindert werden, die geheizten Bereiche zu verlassen.

Der Aufbau der Induktionsheizspule des efindungsgemäßen Radiofrequenzlonentriebwerks (RIT) führt dazu, dass sich die axial induzierten Felder in z-Richtung aufgrund der Symmetrie nahezu aufheben, da derselbe Strom sowohl in positiver als auch in negativer z-Richtung fließt. Das heißt, dass die Komponente E_{z} des resultierenden elektrischen Feldes gedämpft wird. Da der Strom durch beide Wicklungen der Induktionsheizspule parallel fließt, überlagern sich gleichzeitig die resultierenden Feldkomponenten E_{ϕ} und werden damit verstärkt. Zusätzlich wird bedingt durch die steigende Spuleninduktivität L, eine geringere Stromstärke Strom I zur Bereitstellung des magnetischen Feldes benötigt. Dies begünstigt das thermische Verhalten der Spule, da kleinere Ströme zu weniger Ohm'scher Verlustleistung führen. Dies ist trotz nahezu doppelter Länge des stromdurchflossenen Leiters der Spule der Fall, da sich die Verlustleistung zu P = I² R, linear zum Widerstand R und somit zur Länge des stromdurchflossenen Leiters wächst, aber gleichzeitig quadratisch mit der kleineren benötigten Stromstärke I sinkt.

Der Radius der äußeren Wicklung W₂ ist größer als der Radius der inneren Wicklung W₁, dadurch ist das durch W₂ induzierte Feld betragsmäßig etwas kleiner als das durch W₁ induzierte. Dennoch ist die Komponente E_{z} des resultierenden elektrischen Feldes vernachlässigbar klein.

### Ausführungsbeispiel:

Im Folgenden wie beispielhaft eine Ausführungsform des erfindungsgemäßen Radiofrequenz-Ionentriebwerk (RIT) geschrieben. Hierzu wurden Vergleichsmessungen an einem ersten unmodifizierten lonentriebwerk RIM-4 mit einer Induktionsspule mit konventioneller Wicklung und einem weiteren modifizierten Ionentriebwerk RIM-4 mod. mit erfindungsgemäßer Induktionsheizspule jeweils bei einem lonenstrom I_{b} = 10 mA bei einem Volumenstrom des verwendeten Gases von 0,2 sccm vorgenommen. Die Vergleichswerte der elektrischen Parameter sowie der Leistungsdaten sind hierbei Fig. 5 zu entnehmen. Der Unterschied zwischen unmodifiziertem und modifiziertem Triebwerk hinsichtlich der benötigten Spulenleistung Pₛ beträgt 1.5 W bei einer Gesamtleistung Pₛ von 15,23 W. Damit ist das Triebwerk, welches die erfindungsgemäße Induktionsheizspule umfasst, ca. 10 % effizienter.

Es wird weniger Leistung für das Heizen des Plasmas benötigt, da weniger Elektronen verloren gehen. Ebenfalls von hoher Bedeutung ist, dass mit etwa der halben Stromamplitude I_{c} gearbeitet werden kann, was auch zu einer besseren elektromagnetischen Verträglichkeit (EMV) führt. So werden die anderen Triebwerkskomponenten weniger durch die Induktionsheizspule beeinflusst.

### Kurze Beschreibung der Abbildungen

**Fig. 1** zeigt eine lange Spule. Die Feldlinien des inneren Magnetfeldes sind hier über einen weiten Bereich der Länge l parallel. Dies bewirkt, dass auf die Ladungsträger im Inneren nur in den Randbereichen der Spule eine Beschleunigung entlang der z-Achse erfolgt.
**Fig. 2** zeigt eine typische kurze Spule mit wenigen Windungen. In dieser Art von Spulen erfahren die Ladungsträger eine Beschleunigung entlang der z-Achse. Im Fall eines induktiv geheizten Plasmas innerhalb der Spule würden diese Ladungsträger die Spule verlassen.
Fig. 3 zeigt die Induktionsheizspule des erfindungsgemäßen Radiofrequenzlonentriebwerks (RIT). In dieser Spule heben sich durch die gegenläufige Wicklung die auf die Ladungsträger wirkenden Kräfte entlang der z-Achse auf. Dadurch bleiben auch frei bewegliche Ladungsträger in der Spule. Aufgrund leicht unterschiedlicher Radien der beiden Spulen heben sich die Felder nicht vollständig auf. In guter Näherung kann allerdings davon ausgegangen werden, dass die Ladungsträger nahezu keine Beschleunigung in z-Richtung erfahren und die Elektronen auf der Achse verschwinden.
Fig. 4 zeigt in Teilabbildung 4a die axial in z-Richtung induzierte elektrische Feldstärkenkomponente E_{z} einer konventionellen einfach gewickelten Induktionsheizspule in einem lonentriebwerk und in Teilabbildung 4b die axial in z-Richtung induzierte elektrische Feldstärkenkomponente einer erfindungsgemäßen Spule.
Fig. 5 zeigt die Betriebsparameter des lonentriebwerkes RIM-4 und des modifizierten lonentriebwerkes RIM-4 mod. ηₘ bezeichnet hier den Massenwirkungsgrad, ηₑₗ den elektrischen Wirkungsgrad, Rₛ den elektrischen Widerstand der Induktionsspule, Hₛ die magnetische Feldstärke der Spule, ς den Koppelfaktor und ι die Übertragungseffizienz.

## Patentansprüche

1. Radiofrequenz-Ionentriebwerk (RIT), wobei dieses eine Induktionsheizspule umfasst, wobei diese Induktionsheizspule eine erste innere Wicklung W₁ und wenigstens eine weitere äußere Wicklung W₂ aufweist, wobei die innere Wicklung W₁ einen Radius r₁ aufweist und die äußeren Wicklung W₂ einen Radius r₂ aufweist, wobei r₁ kleiner als r₂ ist, wobei die innere Wicklung W₁ innerhalb der äußeren Wicklung W₂ liegt und die Wicklungen W₁ und W₂ an einem Ende der Spule an einer Stelle (100) verbunden sind, so dass an dieser Stelle (100) ein Stromfluss i durch die Spule seine Flussrichtung bezogen auf die z-Achse der Induktionsheizspule wechselt, **dadurch gekennzeichnet, dass** die Wicklungen W₁ und W₂ so verbunden sind, dass sich im Spuleninneren die elektrischen Felder der ersten Wicklung W₁ und der zweiten Wicklung W₂ derart überlagern, sodass sich die Komponenten E_{z} und E_{-z} des resultierenden elektrischen Feldes entlang der z-Achse aufheben.

2. Radiofrequenz-Ionentriebwerk (RIT) gemäß Anspruch 1 **dadurch gekennzeichnet, dass** die Radien r₁ und r₂ von dessen Induktionsheizspule zwischen 10 mm und 100 mm betragen.

3. Radiofrequenz-Ionentriebwerk (RIT) gemäß Anspruch 1 oder 2 **dadurch gekennzeichnet, dass** die Länge von dessen Induktionsheizspule zwischen 10 mm und 100 mm beträgt.

4. Radiofrequenz-lonentriebwerk (RIT) gemäß einem der Ansprüche 1 bis 3 **dadurch gekennzeichnet, dass** von dessen Induktionsheizspule eine rechteckige, runde oder ellipsoide Form aufweist.

5. Radiofrequenz-Ionentriebwerk (RIT) gemäß einem der Ansprüche 1 bis 4 **dadurch gekennzeichnet, dass** die Windungszahl der Wicklungen W₁ und W₂ von dessen Induktionsheizspule zwischen 3 bis 20 liegt.

## Claims

1. A radio frequency ion thruster (RIT) comprising an induction heating coil, whereby said induction heating coil having a first inner winding W₁ and at least one further outer winding W₂, said inner winding W₁ having a radius r₁ and said outer winding W₂ having a radius r₂, where r₁ is smaller than r₂, the inner winding W₁ lying inside the outer winding W₂ and the windings W₁ and W₂ being connected at one end of the coil at a point (100), so that at this point (100) a current flow i through the coil changes its direction of flow with respect to the z-axis of the induction heating coil,
**characterized in that**
the windings W₁ and W₂ are connected in such a way that the electric fields of the first winding W₁ and the second winding W₂ are superimposed in the interior of the coil in such a way that the components Ez and E-z of the resulting electric field cancel each other out along the z-axis.

2. Radio frequency ion thruster (RIT) according to claim 1, **characterized in that** the radii r₁ and r₂ of its induction heating coil are between 10 mm and 100 mm.

3. Radio-frequency ion thruster (RIT) according to claim 1 or 2, **characterized in that** the length of its induction heating coil is between 10 mm and 100 mm.

4. Radio frequency ion thruster (RIT) according to any one of claims 1 to 3, **characterised in that** the induction heating coil thereof has a rectangular, round or ellipsoidal shape.

5. Radio-frequency ion thruster (RIT) according to one of the claims 1 to 4, **characterized in that** the number of turns of the windings W₁ and W₂ of its induction heating coil is between 3 and 20.

## Revendications

1. Propulseur ionique à radiofréquence (RIT), comprenant une bobine de chauffage par induction, ladite bobine de chauffage par induction ayant un premier enroulement interne W₁ et au moins un autre enroulement externe W₂, ledit enroulement interne W₁ ayant un rayon r₁ et ledit enroulement externe W₂ ayant un rayon r₂, r₁ étant inférieur à r₂, l'enroulement intérieur W₁ étant situé à l'intérieur de l'enroulement extérieur W₂ et les enroulements W₁ et W₂ étant reliés à une extrémité de la bobine en un point (100), de sorte qu'en ce point (100), un flux de courant i à travers la bobine change de direction de flux par rapport à l'axe z de la bobine de chauffage par induction,
**caractérisé en ce que**
les enroulements W₁ et W₂ sont reliés de telle sorte qu'à l'intérieur de la bobine, les champs électriques du premier enroulement W₁ et du deuxième enroulement W₂ se superposent de telle sorte que les composantes Ez et E-z du champ électrique résultant s'annulent le long de l'axe z.

2. Propulseur ionique à radiofréquence (RIT) selon la revendication 1, **caractérisé en ce que** les rayons r₁ et r₂ de sa bobine de chauffage par induction sont compris entre 10 mm et 100 mm.

3. Propulseur ionique à radiofréquence (RIT) selon la revendication 1 ou 2, **caractérisé en ce que** la longueur de sa bobine de chauffage par induction est comprise entre 10 mm et 100 mm.

4. Propulseur ionique à radiofréquence (RIT) selon l'une des revendications 1 à 3, **caractérisé en ce que** sa bobine de chauffage par induction a une forme rectangulaire, ronde ou ellipsoïdale.

5. Propulseur ionique à radiofréquence (RIT) selon l'une des revendications 1 à 4, **caractérisé en ce que** le nombre de spires des enroulements W₁ et W₂ de sa bobine de chauffage par induction est compris entre 3 et 20.
